# EUROPÄISCHE PATENTANMELDUNG

(11) **EP 0 419 420 A1**
(43) Veröffentlichungstag der Anmeldung: **27.03.1991**
(21) Anmeldenummer: 90810720.4
(22) Anmeldetag: 20.09.1990
(51) Int. Cl.: B65D 35/50

(54) **Spendersystem für flüssige, leicht entflammbare Brennstoffe**

(30) Priorität: 20.09.1989 CH 3418/89
(71) Anmelder: CHEMISCHE FABRIK GREIFENSEE AG, CH-8340 Hinwil (CH); Keller, Robert, CH-8437 Zurzach (CH)
(72) Erfinder: Keller, Robert, CH-8437 Zurzach (CH); Keller, Fritz, CH-8606 NÀ¤nikon-Greifensee (CH)
(74) Vertreter: Gachnang, Hans Rudolf

(57) **Zusammenfassung**

Zum gefahrlosen Nachfüllen von Brenstoffbehältern in Kechauds und zum Zuführen von Brennsprit (11) zum Anzünden von Holzkohle oder Holz wird auf einr weichen Kunststoffflasche (5) ein Verschluss (7) verwendet, welcher den Austritt von Brennsprit (11) durch Drvckerhöhung in der Flasche (5) ermöglicht; bei Druckabfall hingegen die Austrittsöffnung sofort verschliesst und ein Rückschlagen einer Flamme in den Behälter unterbindet. Das Spendersystem eignet sich auch für die Applikation von Putzverdünnern und dgl.

## Beschreibung

Gegenstand der vorliegenden Erfindung ist ein Spendersystem für flüssige, leicht entflammbare Brennstoffe gemäss Oberbegriff des Patentanspruches 1.

Zum Warmhalten von Speisen auf dem Esstisch werden Rechauds mit einer Spritflamme verwendet. Ältere Modelle weisen einen Spritbehälter mit einem darin eingetauchten, in einem vertikalen Führungsrohr verschiebbaren Docht auf, über welchem eine Flamme erzeugt wird. Bei neueren Rechauds tritt anstelle des Dochtes eine Fliessmatte, welche mit dem Brennsprit in Kontakt steht und durch ein Gitter gehalten wird. Das Nachfüllen des Brennstoffes erfolgt von oben durch das Gitter und das Vlies hindurch.
Diese bekannten Rechauds haben den Nachteil, dass beim Nachfüllen von Brennsprit, insbesondere, wem dies während des Gebrauchs erfolgt, die Gefahr besteht, dass sich der dem Rechaud zugeführte Brennsprit an der fast unsichtbaren Flamme oder am noch heissen Gitter entzündet und die Flamme auf die Flasche überspringt. Dies kann zu Verbrennungen und Bränden führen, weil im Moment des Ueberspringens der Flamme auf die Flasche die Bedienungsperson letztere fallen lässt und somit zusätzlich Brennflüssigkeit austritt. Durch die geringe Viskosität wird sofort eine grosse Fläche benetzt, die sich entzünden und zu einem Flächenbrand führen kann.

In neuerer Zeit sind deshalb Rechauds auf dem Markt erschienen, welche einen gelarttgen Brennstoff enthalten. Der Brennstoff ist üblicherweise in einer mit einem aufreissbaren Deckel versehenen Aluminiumdose abgefüllt. Die Brennstoffdose ist nach Verbrauch des Brennstoffes durch eine neue zu ersetzen. Die Brenndauer einer solchen Portion ist verhältnismässig kurz, so dass bei häufigem Gebrauch eine grosse Anzahl von leeren Aluminiumdosen entsorgt werden muss. Es besteht auch zudem die Gefahr, dass die leeren, meist noch heissen Behälter wie gewohnt mit flüssigem Brennsprit nachgefüllt werden und sich entzünden können.

Es sind auch pastöse, in Tuben verpackte Anzündhilfsmittel bekannt. Diese eignen sich vor allem zum Entfachen von Holzfeuern in offenen Kaminen und zum Anzünden von Holzkohlen in Grillapparaten.
Werden diese Produkte auf kalte Brennstoffe appliziert, sind sie völlig gefahrlos; werden sie hingegen in bereits glühende Kohle oder ein heisses Rechaud gepresst, so kann sich das die Tube verlassende Material entzünden und das Feuer an der Tube lässt sich nur durch Entzug des Sauerstoffes löschen.
Zur Reinigung von Maschinen werden häufig Putzverdünner, z.B. Petrol oder ähnliche Produkte verwendet, welche sich an heissen Maschinenteilen entzünden können. Die dabei entstehende Flamme kann zur Flasche zurück- oder in diese hineinschlagen. Dabei lässt die Bedienungsperson die Flasche fallen, so dass noch mehr Füssigkeit auslaufen und einen Flächenbrand entstehen kann.

Hier will die Erfindung Abhilfe schaffen.

Die Erfindung, wie sie in den Ansprüchen gekennzeichnet ist, löst die Aufgabe, ein Spendersystem zu schaffen, welches das Nachfüllen von noch heissen oder brennenden Inhalt aufweisenden Brennstoffbehältern an Rechauds und das Zuführen von Zündmitteln in Holzkohlenöfen oder Cheminees auch auf glühende oder brennende Brennstoffe, sowie das Arbeiten mit leicht entflammbaren Reinigungsmitteln gefahrlos ermöglicht.

Es gelingt, mit dem erfindungsgemässen Spendersystem den Brennstoff gefahrlos und rasch aus der Spenderflasche an die gewünschte Stelle zu bringen. Wenn sich die vom Spenderbehälter zum Applikationsort fliessende Brennstoffmasse entzündet, kann die Flamme nur bis zum Verschluss des Behälters gelangen und wird dort gestoppt, weil durch das Loslassen der Flasche der darin erzeugte Druck abfällt und der ausgestossene Brennstoffstrahl abbricht. Ein Eintritt der Flamme in das Spendersystem ist wegen des mit Rückschlagverntilen versehenen Verschlusses nicht möglich. Es erweist sich auch als besonders vorteilhaft, dass im Rechaud keine speziellen Brenner mehr eingesetzt werden müssen, sondern ein einfaches, oben offenes Gefäss genügt.

Der zum Abbrechen des Brennstoffstrahles notwendige Druckabfall tritt in jedem Fall sofort ein, wenn sich der Brennstoff entzündet oder die Flamme zur Flasche zurückschlägt. weil die Bedienungsperson reflexartig den auf die Flasche ausgeübten Druck wegnimmt. Die dickflüssige Konsistenz des Brennstoffes, vorzugsweise verdickter Brennsprit, hat den Vorteil, dass sich der Brennstoff beim Nachfüllen des Rechauds in dessen Behälter verteilt und im Gegensatz zu pastösen Brennmitteln der gesamte Behälter vollständig gefüllt werden kann. Bei Holz- oder Holzkohlefeuem kann das Brennmittel am Holz haften und langsam daran nach unten fliessen.
Anhand eines Ausführungsbeispieles wird die Erfindung näher erläutert. Es zeigen:
Figur 1 einen Spenderbehälter bei der Flüssigkeitsabgabe,
Figur 2 einen Spenderbehälter bei Unterbruch der Abgabe durch Druckabfälle.

Auf den mit einem Schraubgewinde 1 versehenen Hals 3 einer radial leicht von Hand zusammendrückbaren Kunststoffflasche 5 ist ein Verschluss 7 aufgesetzt, in dem ein Ventil eingebaut ist, bei dem bei Druckerhöhung im Innern der Flasche 5 eine Membran 9 oder ein anderer, die Austrittsöffnung überspannender Ventilkörper den Austritt von einer in der Flasche 5 enthaltenen Flüssigkeit 11 erlaubt, und zwar gerade so lange, wie der Ueberdruck anhält. Bei Vermindervng des Druckes auf den Mantel der Flasche 5 legt sich die Membran 9 über die Durchtrittsöffnung und trennt den bereits ausgetretenen Inhalt von demjenigen in der Flasche 5 verbliebenen ab. Wird als Brennnflüssigkeit eine verdickte brennbare Flüssigkeit, z.B. Brennsprit mit einer Viskosität von 200-1000 mPa.s, vorzugsweise 300 mPa.s verwendet, so bewirkt das Schliessen der Membran 9, dass der austretende Strahl bei Druckabfall sofort unterbrochen und abgetrennt wird und so dass keine Flamme in die Flasche 5 zurückschlagen kann. Die Verdickung des Brennsprits verhindert zudem dessen Zerstäubung beim Austritt aus dem Verschluss, so dass auch kein explosionsartiges Verbrennen eintreten kann, insbesondere, wenn eine Brennflüssigkeit direkt in offenes Feuer gespritzt wird. Eine zweite Membran 13 erlaubt nach jeder Drvckentlastung eine Belüftung des Behälters zum Ausgleich des ausgestossenen Inhaltes. Der Durchtrittsquerschnitt für Luft ist so gering bemessen, dass ein Rückschlagen einer Flamme in das Behälterinnere nicht möglich ist. Sobald ein Dtuckausgleich eingetreten ist, sind beide Membranen 9,13 geschlossen und ein Austritt von Brennsprit ist auch bei liegender Flasche 5 nicht möglich.

Verschlüsse der oben beschriebenen Gattung sind im Handel erhältlich. Ihre Verwendung liegt jedoch in einem völlig anderen Sachgebiet und soll den Inhalt umgefallener Flaschen am Auslaufen hindern, bzw. das Verschliessen der Falsche nach jedem Gebrauch erübrigen.

## Patentansprüche

1. Spendersystem für flüssige, leicht entflammbare Brennstoffe, bestehend aus einer zusammendrückbaren Kunststoffflasche zur Aufnahme des Brennstoffes mit einer verschliessbaren Aussgussöffnung, dadurch gekennzeichnet, dass auf den Hals der Flasche (5) ein selbstabdichtender Verschluss aufgesetzt wird, welcher ein Austritt von Brennstoff (11) bei Erhöhung des lnnendruckes (p) durch Zusammendrücken der Flasche (5) erlaubt und beim Loslassen der Flasche den austretenden Strahl ohne zurückziehen eines Teiles des ausgestossenen Brennstoffes unterbricht.

2. Spendersystem nach Anspruch 1, dadurch gekennzeichnet, das Zurückziehen von Brennstoff (11) in die Flasche (5) unmittelbar nach Beendigung des Ausstossens durch Verschliessen der Verschlussöffnung mit einer Membran oder Ventilkörper (9) verhindert wird.

3. Spendersystem nach Anspruch 2, dadurch gekennzeichnet, dass der Verschluss (7) ein Ventil aufweist, das einen Druckausgleich bei Unterdruck in der Flasche (5) nach Beendigung des Brennstoffaustrittes zulässt.

4. Spendersystem nach einem der Ansprüche 1 bis 3, dadurch gekennzeichnet, dass als Brennstoff (11) Brennsprit oder eine andere leicht brennbare Flüssigkeit verwendet wird, deren Viskosität durch ein geeignetes Verdickungsmittl so weit erhöht ist, dass ein langsames Verfliesen des ausgetretenen Brennstoffes (11) am Applikationsort gewährleistet ist.

5. Spendersystem nach Anspruch 4, dadurch gekennzeichnet, dass die Viskosität des Brennstoffes (11) etwa 200-1000 mPa.s beträgt.

6. Spendersystem nach Anspruch 4, dadurch gekennzeichnet, dass die Viskosität des Brennstoffes (11) etwa 300 mPa.s beträgt.
